# EUROPÄISCHE PATENTANMELDUNG

(11) **EP 4 696 953 A1**
(43) Veröffentlichungstag der Anmeldung: **18.02.2026**
(21) Anmeldenummer: 25194515.0
(22) Anmeldetag: 07.08.2025
(51) Int. Cl.: F25B 13/00, F25B 25/00, F25B 47/02, F25B 49/02

(54) **KÄLTEMITTELANLAGE SOWIE VERFAHREN ZUM BETRIEB EINER KÄLTEMITTELANLAGE**

(30) Priorität: 08.08.2024 DE 102024207575
(71) Anmelder: Glen Dimplex Deutschland GmbH, 95326 Kulmbach (DE)
(72) Erfinder: FISCHER, Christian, 95512 Neudrossenfeld (DE); SCHMITT, Gunnar, 95359 Kasendorf (DE); BÄR, Stefan, 95502 Himmelkron (DE)
(74) Vertreter: FDST Patentanwälte

(57) **Zusammenfassung**

Die Kältemittelanlage (20) weist einen reversibel betreibbaren und mit Kältemittel gefüllten Kältemittelkreislauf (22) auf, welcher von einem Heizbetrieb (H) in einen Abtaubetrieb (A) umschaltbar ist und welcher einen zweiten Wärmetauscher (28) aufweist, welcher an einem mit einem Wärmeträgermedium gefüllten Verbraucherkreislauf (40) angeschlossen ist. Um bei einem Abtaubetrieb (A) eine Schädigung des zweiten Wärmetauschers durch ein Einfrieren des Wärmeträgermediums zu verhindern oder ein solches Einfrieren zu erkennen, wird eine Überwachung des Abtaubetriebs (A) im Hinblick zumindest auf die Gefahr des Einfrierens des Wärmeträgermediums anhand der zumindest einen Zustandsgröße des Kältemittels durchgeführt.

## Beschreibung

Die Erfindung betrifft eine Kältemittelanlage sowie ein Verfahren zum Betrieb einer Kältemittelanlage. Die Kältemittelanlage weist einen reversibel betreibbaren und mit Kältemittel gefüllten Kältemittelkreislauf auf, welcher von einem Heizbetrieb in einen Abtaubetrieb umschaltbar ist und welcher einen ersten Wärmetauscher, insbesondere einen Luft-Kältemittel-Wärmetauscher, einen Verdichter, einen zweiten Wärmetauscher sowie ein Expansionsventil aufweist. Weiterhin weist die Kältemittelanlage einen Verbraucherkreislauf auf, welcher mit einem Wärmeträgermedium, üblicherweise Wasser, gefüllt ist, und eine Umwälzpumpe zum Umwälzen des Wärmeträgermediums aufweist. Der Verbraucherkreislauf ist am zweiten Wärmetauscher angeschlossen.

Bei der Kältemittelanlage handelt es sich insbesondere um eine Wärmepumpenanlage, bei der im Heizbetrieb Wärme vom Kältemittel auf das Wärmeträgermedium mit Hilfe des zweiten Wärmetauschers übertragen wird. Dieser wird im Heizbetrieb daher als Kondensator eingesetzt. Er ist üblicherweise als ein Plattenwärmetauscher ausgebildet.

Der erste Wärmetauscher wird im Heizbetrieb als Verdampfer eingesetzt. Bei der Verwendung eines Luft-Kältemittel-Wärmetauschers besteht das Problem, dass abhängig von den jeweiligen Bedingungen Wärmetauscherflächen vereisen können. Es sind daher üblicherweise Abtaumaßnahmen vorgesehen, welche dazu dienen, einen eventuellen Eisbelag wieder zu entfernen. Eine bekannte Maßnahme hierfür ist ein reversibler Betrieb des Kältemittelkreislaufes, bei dem durch eine Kreislaufumkehr die Strömungsrichtung des Kältemittels durch die beiden Wärmetauscher umgedreht wird, sodass der im Heizbetrieb als Verdampfer eingesetzte erste Wärmetauscher im Abtaubetrieb als Kondensator eingesetzt ist und Wärme vom Kältemittel an den Eisbelag abgegeben wird, um das gewünschte Abtauen zu erreichen.

Der mit dem Wärmeträgermedium beaufschlagte zweite Wärmetauscher arbeitet daher im Abtaubetrieb als Verdampfer. Dies kann aufgrund der geringen Temperatur des Kältemittels, die unterhalb einer wärmeträgerspezifischen Erstarrungstemperaturen liegen kann, zu einer Beschädigung aufgrund eines Einfrierens und dadurch zu einer unerwünschten Leckage des zweiten Wärmetauschers führen, so dass u.U. Kältemittel in den Verbraucherkreislauf und von diesem in die Umgebung austreten kann. Der Austritt in die Umgebung und speziell in beheizte (Wohn-) Räume kann beispielsweise über Entlüftungsventile erfolgen.

Speziell bei der Verwendung von leicht oder schwer brennbaren Kältemitteln, wie beispielsweise bei der Verwendung von Propan (R290) besteht unter gewissen Bedingungen das Risiko einer Verpuffung, Explosion oder eines Brandes, sofern eine Leckage und ein Austritt von Kältemittel in die Umgebung auftritt.

Zur Vermeidung eines Einfrierens des Wärmeträgermediums ist gemäß der EP 3 772 622 A1 vorgesehen, dass bei Unterschreiten einer Temperaturschwelle für das Wärmeträgermedium der Durchfluss des Wärmeträgermediums durch den Wärmetauscher unterbunden und die Umwälzung des Wärmeträgermediums im angeschlossenen Verbraucherkreislauf gestoppt wird.

Ausgehend hiervon liegt der Erfindung die Aufgabe zugrunde, eine Schädigung des zweiten Wärmetauschers und zumindest die Gefahr einer Leckage von Kältemittel aufgrund eines Einfrierens des Wärmeträgermediums möglichst zu verhindern.

Die Aufgabe wird gemäß der Erfindung gelöst durch eine Kältemittelanlage mit den Merkmalen des Anspruchs 1 sowie durch ein Verfahren zum Betrieb einer Kältemittelanlage mit den Merkmalen des Anspruchs 18. Die im Hinblick auf die Kältemittelanlage angeführten Vorteile und bevorzugten Ausgestaltungen sind sinngemäß auch auf das Verfahren zu übertragen.

Die Kältemittelanlage, die insbesondere als eine Wärmepumpenanlage ausgebildet ist, weist einen reversibel betreibbaren und mit Kältemittel gefüllten Kältemittelkreislauf auf, welcher von einem Heizbetrieb in einen Abtaubetrieb umschaltbar ist und welcher einen ersten Wärmetauscher, insbesondere einen Luft-Kältemittel-Wärmetauscher, einen Verdichter, einen zweiten Wärmetauscher sowie ein Expansionsventil aufweist. Der erste Wärmetauscher ist im Heizbetrieb als Verdampfer und im Abtaubetrieb als Kondensator eingesetzt. Umgekehrt ist der zweite Wärmetauscher im Heizbetrieb als Kondensator und im Abtaubetrieb als Verdampfer eingesetzt. Dies wird durch eine Kreislaufumkehr erreicht. Weiterhin weist die Kältemittelanlage im endmontierten Zustand vorzugsweise einen Verbraucherkreislauf auf, welcher mit einem Wärmeträgermedium, üblicherweise Wasser, gefüllt ist und eine Umwälzpumpe zum Umwälzen des Wärmeträgermediums aufweist. Der Verbraucherkreislauf ist im endmontierten Zustand am zweiten Wärmetauscher angeschlossen. Dieser ist üblicherweise als ein Plattenwärmetauscher ausgebildet.

Der Kältemittelkreislauf weist weiterhin zumindest einen Sensor zur Erfassung zumindest einer Zustandsgröße des Kältemittels auf. Bevorzugt ist zumindest einer der nachfolgenden Sensoren angeordnet, nämlich ein erster Sensor zur Messung eines Messwerts als Maß für eine Kältemitteltemperatur, nämlich eine momentane Kältemitteltemperatur im Bereich des zweiten Wärmetauschers, ein zweiter Sensor zur Messung eines Messwerts als Maß für die Ermittlung einer Kältemitteltemperatur, nämlich eine momentane Verdampfungstemperatur des Kältemittels, sowie zumindest ein dritter Sensor zur Ermittlung eines Messwerts, welcher indikativ für einen Schmelzprozess im Wärmeträgermedium ist.

Im Hinblick auf eine Überwachung des Abtaubetriebes im Hinblick zumindest auf die Gefahr eines Einfrierens des Wärmeträgermediums ist erfindungsgemäß eine Überwachung anhand der zumindest einen Zustandsgröße des Kältemittels vorgesehen. Entsprechend weist auch die Kältemittelanlage eine Steuereinheit zur Steuerung des Betriebs der Kältemittelanlage auf, die zur Überwachung des Abtaubetriebs eingerichtet ist. Die Steuereinheit überprüft dabei die zumindest eine Zustandsgröße des Kältemittels, wertet also insbesondere deren Verlauf aus und zwar zumindest im Hinblick auf die Gefahr eines Einfrierens des Wärmeträgermediums im zweiten Wärmetauscher. Es wird daher die zumindest eine Zustandsgröße dahingehend überwacht, ob die Gefahr des Einfrierens besteht, oder ob bereits Teile des Wärmeträgermediums gefroren sind. Wird eine solche Gefahr erkannt bzw. wird ein Einfrieren festgestellt, so wird zumindest eine Sicherungsmaßnahme veranlasst, wie sie nachfolgend noch näher beschrieben wird.

Bei der zumindest einen Zustandsgröße handelt es sich dabei insbesondere um zumindest eine Temperatur des Kältemittels oder zumindest um eine Messgröße, anhand derer auf die Temperatur des Kältemittels zurückgeschlossen wird. Die Prozesse im Kältemittelkreislauf werden entscheidend durch die Temperaturverhältnisse sowie die Druckverhältnisse des Kältemittels an den unterschiedlichen Positionen im Kältemittelkreislauf charakterisiert. Über vorgegebene thermodynamische Zusammenhängekann hierbei häufig vom Druck auf die Temperatur bei bekannten Randbedingungen geschlossen werden.

Ein wesentlicher Gesichtspunkt der vorliegenden Erfindung ist darin zu sehen, dass für die Prüfung und Überwachung auf thermodynamische Zustände des Kältemittelkreislaufs zurückgegriffen wird. Der besondere Vorteil ist hierbei darin zu sehen, dass bereits für die normale Steuerung des Kältemittelkreislaufs eine Sensorik erforderlich und vorhanden ist und diese für die Überwachung herangezogen werden kann. Es sind daher auf Seiten des Verbraucherkreislaufes keine zusätzlichen Maßnahmen im Hinblick auf die Überwachung erforderlich und entsprechend bevorzugt auch nicht vorgesehen. Die Überwachung erfolgt bevorzugt insbesondere alleine anhand der zumindest einen Zustandsgröße des Kältemittels.

Die Überwachung erfolgt gemäß einer ersten bevorzugten Variante während des Abtaubetriebs, wobei eine Einfrier-Schutzmaßnahme als Sicherungsmaßnahme von der Steuereinheit veranlasst wird, wenn die zumindest eine überwachte Zustandsgröße einen ihr zugeordneten, vorgegebenen Grenzwert erreicht und insbesondere im Falle einer Kältemitteltemperatur einen vorgegebenen Temperatur-Grenzwert unterschreitet. Diese erste Variante zielt dabei darauf ab, beim Abtaubetrieb ein Einfrieren zu verhindern.

Die Einfrier-Schutzmaßnahme ist beispielsweise eine Aktivierung einer weitergehenden Prüfung, z.B. dahingehend, wie sich die Zustandsgröße weiter entwickelt. Alternativ oder ergänzend wird eine Warnmeldung abgegeben oder es wird auf den Betrieb der Kältemittelanlage eingewirkt, beispielsweise durch einen Abbruch des Abtaubetriebes oder eine Beeinflussung des Wärmeübertrags im zweiten Wärmetauscher, wie dies nachfolgend noch als bevorzugte Variante im Detail im Zusammenhang mit der Durchführung einer "Schutzmaßnahme zur Verringerung der Kälteleistung" erläutert wird.

Alternativ oder ergänzend erfolgt die Überwachung des Abtauprozesses gemäß einer zweiten bevorzugten Variante unmittelbar im Anschluss an den Abtaubetrieb und damit während des Heizbetriebs. Die Zustandsgröße wird in diesem Fall dahingehend überprüft, ob im Heizbetrieb ein Schmelzen von Teilen des Wärmeträgermediums erfolgt. In einem solchen Fall, wenn also auf einen Schmelzprozess erkannt wird, wird von der Steuereinheit ein Einleiten einer Schutzmaßnahme als Sicherungsmaßnahme veranlasst.

Diese zweite Variante geht dabei von der Erkenntnis aus, dass im Falle von beispielsweise lokalen Eisnester, die sich während des vorangegangenen Abtaubetriebs ausgebildet haben, diese nachfolgend im Heizbetrieb durch die zugeführte Wärme wieder geschmolzen werden. Die zweite Variante setzt dabei darauf, dass die hierzu erforderliche Schmelzwärme erfasst wird. Dabei wird insbesondere ausgenutzt, dass beim Phasenübergang von fest zu flüssig dem Wärmeträgermedium zwar Wärme zugeführt wird, sich jedoch die Temperatur während des Phasenübergangs nicht erhöht. Dies schlägt sich auch in einem entsprechenden Verlauf der Zustandsänderung des Kältemittels nieder. Anhand des Verlaufs einer geeigneten Zustandsgröße lässt sich daher grundsätzlich erkennen, ob ein solcher Phasenübergang vorliegt. Als eine solche Zustandsgröße wird wiederum bevorzugt eine bestimmte (lokale) Temperatur des Kältemittels im Kältemittelkreislauf herangezogen, bzw. eine Messgröße anhand derer auf die Temperatur zurückgeschlossen werden kann.

Diese zweite Variante zielt daher auf die Detektion ab, ob ein Einfrieren stattgefunden hat. Diese zweite Variante wird bevorzugt ergänzend zu der ersten Variante ausgeführt. In diesem Fall erfolgt daher eine Überwachung von ein oder mehreren Zustandsgrößen sowohl während des Abtaubetrieb als auch unmittelbar im Anschluss an den Abtaubetrieb im Heizbetrieb.

Als Schutzmaßnahme wird hierbei zumindest ein Warnsignal ausgegeben, bevorzugt wird Einfluss auf den Kältemittelkreislauf genommen und zwar vorzugsweise durch eine Beendigung des Abtaubetriebs.

Sofern vorliegend von ein oder mehreren oder verschiedenen Zustandsgrößen gesprochen wird, so wird hierunter insbesondere der Zustand, speziell die Temperatur und/oder der Druck des Kältemittels an charakteristischen, unterschiedlichen Positionen innerhalb des Kältemittelkreislaufs verstanden, wie beispielsweise die Verdampfungstemperatur, die Kondensationstemperatur innerhalb des Kreislaufes, oder auch die Eintritts- und / oder Austrittstemperaturen z.B. am zweiten Wärmetauscher und / oder am Verdichter.

Gemäß einer bevorzugten Ausgestaltung ist als wesentlicher Überwachungsschritt die Überwachung der mithilfe des ersten Sensors erfassten Kältemitteltemperatur vorgesehen. Es wird also bei der ersten Variante die Einfrier-Schutzmaßnahme eingeleitet, wenn die Kältemitteltemperatur im Bereich des zweiten Wärmetauschers den zugeordneten, vorgegebenen Grenzwert erreicht und insbesondere unterschreitet.

Bevorzugt handelt es sich bei dem ersten Sensor um einen Temperatursensor. Dieser misst daher die Kältemitteltemperatur unmittelbar und nicht indirekt beispielsweise über eine Druckmessung.

Der erste Sensor ist in bevorzugter Ausgestaltung im Abtaubetrieb austrittsseitig im Bereich des zweiten Wärmetauschers angeordnet. Dadurch, dass im Abtaubetrieb die austrittsseitige Temperatur erfasst wird, wird im Bereich des zweiten Wärmetauschers eine Temperatur-Messgröße erfasst, anhand derer zielgerichtet auf die (tiefste) Temperatur zurückgeschlossen werden kann, welche das Wärmeträgermedium am zweiten Wärmetauscher erfasst . Grundsätzlich besteht auch die Möglichkeit, dass die eintrittsseitige Temperatur im Bereich des zweiten Wärmetauschers ausgewertet wird.

Bevorzugt ist er der erste Sensor unmittelbar anschließend zum zweiten Wärmetauscher angeordnet, beispielsweise unmittelbar an einem Anschlussstutzen oder nachfolgend hierzu in einem Abstand von beispielsweise 10-30 cm. Zumindest ist der erste Sensor zwischen dem zweiten Wärmetauscher und den Verdichter, speziell zwischen dem zweiten Wärmetauscher und einer Umschalteinrichtung (4-Wege-Ventil) angebracht (im Falle der austrittsseitigen Anordnung des ersten Sensors beim Abtaubetrieb).

In bevorzugter Ausgestaltung ist für die erste Variante die Steuereinheit zur Überprüfung anhand der mithilfe des zweiten Sensors ermittelten Verdampfungstemperatur des Kältemittels ausgebildet und leitet entsprechend eine Einfrier-Schutzmaßnahme ein, wenn die Verdampfungstemperatur unter den ihr zugeordneten, vorgegebenen Grenzwert fällt. Dieser der Verdampfungstemperatur zugeordnete, vorgegebene Grenzwert ist vorzugsweise verschieden zu dem vorgegebenen Grenzwert, welcher der Kältemitteltemperatur im Bereich des zweiten Wärmetauschers zugeordnet ist. Unter Verdampfungstemperatur wird vorliegend die Temperatur des Kältemittels im sogenannten Nassdampfgebiet verstanden, also insbesondere in einem Bereich nach dem Verdampfer und damit vor dem Verdichter.

Diese Ausgestaltung mit der Überprüfung der Verdampfungstemperatur wird bevorzugt in Kombination mit der Überprüfung der Kältemitteltemperatur im Bereich des zweiten Wärmetauschers durchgeführt.

Alternativ wird lediglich die Überprüfung der Verdampfungstemperatur durchgeführt, ohne dass also die Überwachung der Temperatur des Kältemittels im Bereich des zweiten Wärmetauschers erfolgt.

In bevorzugter Ausgestaltung ist die Überprüfung der Verdampfungstemperatur lediglich als eine Hilfsprüfung vorgesehen und wird in einer Ausführungsvariante nur dann durchgeführt, wenn die Überprüfung anhand der Kältemitteltemperatur im Bereich des zweiten Wärmetauschers nicht möglich ist, wenn also beispielsweise der erste Sensor ausfällt.

In zweckdienlicher Ausgestaltung ist die Steuereinheit dazu ausgelegt, einen Verlauf der Kältemitteltemperatur und/oder der Verdampfungstemperatur auszuwerten, und zwar nachdem diese unter den ihr zugeordneten, vorgegebenen Grenzwert gefallen ist. Diese Weiterbildung beruht auf der Überlegung, dass die Temperatur(en) im Falle eines Einfrierens einen charakteristischen Verlauf aufweist und zwar insbesondere abfällt und daher eine abfallende Flanke über einen gewissen Temperaturbereich zeigt. Bevorzugt wird hierbei der Verlauf über ein vorgegebenes Zeitfenster überwacht, welches beispielsweise im Bereich von maximal 1 Minute und vorzugsweise im Bereich von 15 Sekunden bis 45 Sekunden und insbesondere im Bereich von 30 Sekunden liegt. Wird innerhalb dieses Zeitfensters ein kontinuierlicher Abfall der Temperatur(en) registriert, so wird bevorzugt zumindest die Einfrier-Schutzmaßnahme eingeleitet. Unter Auswertung des Verlauf wird daher die Auswertung einer Messkurve verstanden, die über ein bestimmtes Zeitfenster, z.B. wie zuvor erwähnt, aufgenommen wurde. Unter Auswertung des Verlaufs wird vorliegend insbesondere auch eine Erfassung einer Steigung, von Umkehr- / oder Wendepunkten (also Ableitungen verschiedener Ordnung der erfassten Messkurve) verstanden.

Eine direkte Messung der Verdampfungstemperatur ist hierbei nicht zwingend erforderlich. Vielmehr kann diese auch auf Basis einer anderen Zustandsgröße, insbesondere des Verdampfungsdrucks ermittelt werden.

In bevorzugter Ausgestaltung ist der zweite Sensor einlassseitig im Bereich des Verdichters angeordnet. Der zweite Sensor ist daher allgemein zwischen dem Verdampfer, insbesondere zwischen der Umschalteinrichtung (4-Wege-Ventil) und dem Verdichter (im Heizbetrieb) angeordnet. Bevorzugt ist er unmittelbar am Verdichter, beispielsweise an einem Einlassstutzen oder in einem geringen Abstand von beispielsweise 10 cm bis 30 cm angeordnet.

Bevorzugt handelt es sich bei dem zweiten Sensor um einen Drucksensor.

Der zugeordnete, vorgegebene Grenzwert, liegt vorzugsweise um einen vorgegebenen Temperaturwert beabstandet von einer Erstarrungstemperatur des Wärmeträgermediums. Im Falle von reinem Wasser für das Wärmeträgermedium legt diese Erstarrungstemperatur daher bei 0 °C. Der vorgegebene Grenzwert liegt dabei beispielsweise um wenige Grad, beispielsweise um 1 K bis 5 K und insbesondere um 3 K beabstandet von der Erstarrungstemperatur.

Im Falle der mit dem ersten Sensor erfassten Kältemitteltemperatur im Bereich des zweiten Wärmetauschers liegt der zugeordnete, vorgegebene Grenzwert oberhalb der Erstarrungstemperatur. Durch diese Wahl ist daher ein Sicherheits-Temperaturbereich vorgegeben, welcher die Möglichkeit bietet, zum einen im Rahmen der Sicherheitsmaßnahme genauer zu prüfen ob weitere Maßnahmen erforderlich sind oder auch um zumindest eine Einfrier-Schutzmaßnahme einzuleiten und insbesondere dann weiter zu prüfen, ob diese wirksam ist.

Im Falle der mit Hilfe des zweiten Sensors ermittelten Verdampfungstemperatur liegt der zugeordnete, vorgegebene Grenzwert bevorzugt unterhalb der Erstarrungstemperatur. Dies beruht auf der Überlegung, dass die Verdampfungstemperatur üblicherweise unterhalb der Erstarrungstemperatur (zumindest bei Wasser) liegt und sich der charakteristische, fallende Verlauf unterhalb der Erstarrungstemperatur zeigt.

In zweckdienlicher Ausgestaltung ist die Steuereinheit dazu eingerichtet, bei Erreichen und insbesondere bei Unterschreiten des zugeordneten, vorgegebenen Grenzwertes während des Abtaumodus, also ohne Abbruch des Abtaumodus, zumindest eine Schutzmaßnahme zur Verringerung des Einfrierpotentials einzuleiten. .Bei dieser Schutzmaßnahme handelt es sich insbesondere um die zuvor bereits erwähnte Einfrier-Schutzmaßnahme.

Bevorzugt leitet die Steuereinheit dabei ein oder mehrere der folgenden Maßnahmen ein:
- eine Erhöhung eines Sollwerts für die Drehzahl der Umwälzpumpe: Durch die Erhöhung des Sollwerts wird auf den Steuer- und Regelkreis für den Verbraucherkreis eingewirkt, was zu einer Erhöhung der Drehzahl der Umwälzpumpe und damit zu einer Erhöhung des Volumenstroms des Wärmeträgermediums durch den zweiten Wärmetauscher führt. Damit erhöht sich das austrittsseitige Temperaturniveau. Ebenso wird die mittlere Temperatur von ein- zu austrittsseitiger Temperatur des Wärmeträgermediums im angeschlossenen Verbraucherkreis angehoben. Weiter steigt durch die Erhöhung des Volumenstromes die Strömungsgeschwindigkeit in den einzelnen Wärmetauscherkanälen im Plattenwärmeübertrager an. Durch den erhöhten Wärmeeintrag über das Wärmeträgermedium wird auch die Kältemitteltemperatur im Bereich des zweiten Wärmetauschers beeinflusst, so dass diese nicht weiter abfällt oder auch wieder ansteigt.
- bei drehzahlregelbaren Verdichtern eine Reduzierung der Drehzahl (geringere Aufprägung von Kälteleistung). Eine Reduzierung der Drehzahl des Verdichters, wirkt sich maßgeblich auf die momentan wirksame Kälteleistung im Kältemittelkreislauf aus.
- Eine Erhöhung eines Sollwerts für den Öffnungsgrad des Expansionsventils. Hierdurch wird in den Steuer- und Regelkreis des Kältemittelkreislaufs eingegriffen, was zu einer Erhöhung des Öffnungsgrad des Expansionsventil führt. Hierdurch wird die Druckdifferenz über dem Expansionsventil verringert, wodurch die Verdampfungstemperatur angehoben wird, so dass insgesamt ein erhöhtes Temperaturniveau erreicht wird.

Diese Maßnahmen werden entweder einzeln oder auch in beliebigen Kombinationen eingesetzt. Jede der Maßnahmen beeinflusst die Kältemitteltemperatur im Bereich des zweiten Wärmetauschers.

In bevorzugter Weiterbildung ist die Steuereinheit weiterhin dazu eingerichtet, den Abtaubetrieb zu stoppen, wenn nach einem vorgegebenen Zeitfenster nach Erreichen und insbesondere nach dem Unterschreiten des zugeordneten, vorgegebenen Grenzwertes der Wert der Zustandsgröße, insbesondere die Kältemitteltemperatur (beispielsweise die Kältemitteltemperatur im Bereich des zweiten Verdampfers oder die Verdampfungstemperatur) weiterhin unterhalb des jeweils zugeordneten vorgegebenen Grenzwertes liegt.

Liegt also die Kältemitteltemperatur für einen längeren Zeitbereich quasi dauerhaft unterhalb des zugeordneten, vorgegebenen Grenzwertes, so wird der Abtaubetrieb abgebrochen und vorzugsweise wieder in den Heizmodus umgeschaltet, um nicht noch mehr Kälteleistung zu erzeugen und um vorzugsweise Wärme im Heizbetrieb zuzuführen. Hierdurch ist das Einfrieren zuverlässig vermieden.

Insbesondere für den Fall, wenn zuvor die Schutzmaßnahme zur Erhöhung der Kältemitteltemperatur eingeleitet wurde, wird also innerhalb des vorgegebenen Zeitfensters überprüft, ob diese Schutzmaßnahme wirkt. Das vorgegebene Zeitfenster liegt dabei vorzugsweise bei maximal 2 Minuten, insbesondere maximal 1 Minute oder auch darunter, beispielsweise im Bereich zwischen 30 Sekunden und 1 Minute.

In bevorzugter Ausgestaltung ist die Steuereinheit dazu eingerichtet, den Abtaubetrieb zu beenden und insbesondere in den Heizbetrieb umzuschalten, wenn der Wert der Zustandsgröße und speziell die Kältemitteltemperatur unterhalb eines weiteren Grenzwertes fällt, welcher unterhalb des zugeordneten, vorgegebenen Grenzwertes liegt. Dieser weitere Grenzwert wird dabei insbesondere - im Falle der Kältemitteltemperatur im Bereich des zweiten Wärmetauschers - durch die Erstarrungstemperatur des Wärmeträgermediums gebildet.

Dies beruht auf der Überlegung, dass bei Unterschreiten des weiteren Grenzwertes die Gefahr eines Vereisens extrem hoch ist und insbesondere keine Zeit für das Einleiten der Schutzmaßnahme zur Verringerung des Einfrierpotentials mehr verbleibt. Durch das unverzügliche Beenden des Abtaubetriebes wird daher keine Kälte mehr an den zweiten Wärmetauscher abgegeben.

In bevorzugter Ausgestaltung wird sowohl die mithilfe des ersten Sensors ermittelte Kältemitteltemperatur im Bereich des zweiten Wärmetauschers als auch die mithilfe des zweiten Sensors ermittelte Verdampfungstemperatur ausgewertet und es wird überprüft, ob in einem vorgegebenen Temperaturfenster beide Temperaturen eine abfallende Flanke zeigen. Das Temperaturfenster liegt dabei insbesondere im Bereich der Erstarrungstemperatur. Es weist bevorzugt eine Breite von 2 K bis 10 K und insbesondere eine Breite von 3 K bis 5 K auf. Diese Ausgestaltung beruht auf der Überlegung, dass ein Einfrieren insbesondere nur dann vorliegt, wenn beide Temperaturen eine abfallende Flanke zeigen. Es ist bevorzugt eine redundante Überprüfung ausgebildet, ob ein Einfrieren erfolgt.

In einem solchen Fall, wenn also beide Flanken abfallend sind, wird vorzugsweise als Einfrier-Schutzmaßnahme der Abtaubetrieb beendet.

In zweckdienlicher Ausgestaltung wird für die Überwachung auf ein Schmelzen von Teilen des Wärmeträgermediums unmittelbar im Anschluss an den Abtaubetrieb, also für die obige zweite Variante, die Steigung des Messwertes der zumindest einer Zustandsgröße des Kältemittels ausgewertet. Insbesondere wird die Steigung einer mit Hilfe des dritten Sensors ermittelten Kältemitteltemperatur ausgewertet. Dabei wird das Schmelzen insbesondere dann erkannt, wenn die Steigung unterhalb eines vorgegebenen Steigungswertes legt.

Bei dieser Zustandsgröße handelt es sich bevorzugt um die Kondensationstemperatur im Kältemittelkreislauf und / oder um eine Kältemitteltemperatur im Bereich des zweiten Wärmetauschers, und zwar insbesondere um die austrittsseitige Kältemitteltemperatur im Heizbetrieb.

Dies beruht auf dem zuvor bereits beschriebene Sachverhalt, dass beim Schmelzen von Eisnestern aufgrund der erforderlichen Schmelzwärme trotz Wärmeeintrag die Temperatur nicht ansteigt, was sich auch im Verlauf der Zustandsgröße des Kältemittels, insbesondere des Verlaufs der beiden zuvor genannten Temperaturen niederschlägt. Diese verlaufen bei einem Aufschmelzen beispielsweise nicht gemäß einer erwarteten Steigung und insbesondere in Teilabschnitten konstant. Wird ein solcher charakteristische Verlauf erkannt, so wird dies als ein Aufschmelzen identifiziert und es wird eine Sicherheitsmaßnahme veranlasst. Speziell wird eine Warnmeldung abgegeben.

Die Kondensationstemperatur wird insbesondere mithilfe des dritten Sensors ermittelt. Hierbei handelt es sich insbesondere um einen Drucksensor, sodass die Kondensationstemperatur aus dem gemessenen Druckwert abgeleitet wird.

Dieser dritte Sensor ist in zweckdienlicher Ausgestaltung auslassseitig im Bereich des Verdichters angeordnet. Insbesondere ist der dritte Sensor zwischen dem Verdichter und dem zweiten Wärmetauscher, speziell zwischen dem Verdichter und der Umschalteinrichtung (4-Wege-Ventil) angeordnet.

Im Falle der Auswertung der Kältemitteltemperatur im Bereich des zweiten Wärmetauschers, handelt es sich bei dem dritten Sensor vorzugsweise um einen Temperatursensor. Der dritte Sensor ist hierbei insbesondere austrittsseitig (bezogen auf den Heizbetrieb) im Bereich des zweiten Wärmetauschers angebracht und bevorzugt möglichst in unmittelbarer Nähe.

Als dritter Sensor wird daher einer der zuvor genannten dritten Sensoren herangezogen oder alternativ werden auch beide als dritte Sensoren herangezogen, so dass zwei dritte Sensoren vorhanden sind, mit deren Hilfe quasi redundant auf ein Aufschmelzen geprüft werden kann.

Alternativ oder ergänzend wird für die Prüfung, ob ein Schmelzen erfolgt, in bevorzugter Ausgestaltung der Verlauf einer Vorlauftemperatur im Verbraucherkreislauf ausgewertet. Diese Vorlauftemperatur wird ausgangsseitig des zweiten Wärmetauschers erfasst und kann daher auch als Heizwasseraustrittstemperatur bezeichnet werden. Hierzu ist vorzugsweise zumindest ein vierter Sensor, nämlich insbesondere ein entsprechender Temperatursensor angeordnet.

Bei der Auswertung wird ähnlich wie bei der zweite Kältemitteltemperatur oder der Kondensationstemperatur des Kältemittels die Steigung und / oder das Überschreiten einer vorgegebenen Grenztemperatur innerhalb eines vorgegebenen Zeitintervalls ausgewertet. Bei der vorgegebenen Grenztemperatur handelt es sich insbesondere um die Rücklauftemperatur im Verbraucherkreislauf, also die eintrittsseitige Temperatur des Wärmeträgermediums am zweiten Wärmetauscher.

Ein Ausführungsbeispiel der Erfindung wird nachfolgend in Zusammenhang mit den Figuren näher erläutert. Diese zeigen in teilweise vereinfachten Darstellungen:
- FIG 1: eine ausschnittweise Darstellung einer Kältemittelanlage,
- FIG 2: beispielhafte Temperaturverläufe für die Kältemitteltemperatur im Bereich des zweiten Wärmetauschers auf der Austrittsseite im Abtaubetrieb sowie für die Verdampfungstemperatur in mehreren aufeinanderfolgenden Betriebsphasen, bei denen sich Abtaubetrieb und Heizbetrieb abwechseln, wobei auf der linken Bildhälfte eine Situation dargestellt ist, bei der ein Einfrieren während des Abtaubetriebs erfolgt und auf der rechten Bildhälfte eine Situation, bei der kein Einfrieren erfolgt,
- FIG 3: beispielhafte Temperaturverläufe u.a. der Kondensationstemperatur in mehreren aufeinanderfolgenden Betriebsphasen in einer Situation, bei der in einem an einen Abtaubetrieb anschließenden Heizbetrieb ein Aufschmelzen erfolgt sowie
- FIG 4: beispielhafte Temperaturverläufe analog FIG 3 mit dem Unterschied, dass sich in dem an den Abtaubetrieb anschließenden Heizbetrieb kein Aufschmelzen erfolgt.

Eine in FIG 1 dargestellte Kältemittelanlage 20 weist einen reversibel betreibbaren Kältemittelkreislauf 22 auf. Dieser umfasst einen ersten Wärmetauscher 24, einen Verdichter 26, einen zweiten Wärmetauscher 28 sowie ein Expansionsventil 30 sowie weiterhin mehrere Sensoren. Im Ausführungsbeispiel ist unter anderem ein erster Temperatursensor 32 (als erster Sensor) (einlassseitig im Heizbetreib bzw. auslassseitig im Abtaubetrieb) am zweiten Wärmetauscher 28 und ein erster Drucksensor 34 (als zweiter Sensor) einlassseitig zum Verdichter 26 angebracht. Weiterhin ist als dritter Sensor zumindest einer der Sensoren ausgewählt aus einem zweiten Temperatursensor 33 und einem zweitem Drucksensor 36 angeordnet. Der zweite Temperatursensor 33 ist zwischen dem zweiten Wärmetauscher 28 und dem Expansionsventil 30 im Bereich des zweiten Wärmetauschers 28 (auslassseitig im Heizbetreib bzw. einlassseitig im Abtaubetrieb) und der zweite Drucksensor 36 ist auslassseitig zum Verdichter 26 angeordnet. Die beiden Temperatursensoren 32, 33 sind daher an gegenüberliegenden Seiten des zweiten Wärmetauschers 28 angeordnet und die Drucksensoren 34, 36 an gegenüberliegenden Seiten zum Verdichter 26.

Der Kältemittelkreislauf 22 ist reversibel betreibbar und zwischen einem Heizbetrieb H und einem Abtaubetrieb A umschaltbar. Hierbei erfolgt eine Kreislaufumkehr, die mithilfe eines Vierwege-Ventils 38 vorgenommen wird.

Im Heizbetrieb strömt das Kältemittel in Strömungsrichtung S1 und im Abtaubetrieb in Strömungsrichtung S2.

Der erste Temperatursensor 32 ist - bezogen auf den Abtaubetrieb A - in Strömungsrichtung S2 nachfolgend und damit auslassseitig zum zweiten Wärmetauscher 28 angeordnet, wohingegen der zweite Temperatursensor 33 einlassseitig angeordnet ist. Im Heizbetrieb H ist es umgekehrt, d.h. der zweite Temperatursensor 33 ist - bezogen auf den Heizbetrieb H - in Strömungsrichtung S1 nachfolgend und damit auslassseitig zum zweiten Wärmetauscher 28 und der erste Temperatursensor 32 einlassseitig angeordnet.

Der erste Wärmetauscher 24 ist als ein Luft-Kältemittel-Wärmetauscher ausgebildet und der zweite Wärmetauscher 28 ist als Kältemittel-Wärmeträgermedium-Wärmetauscher ausgebildet. Im Heizbetrieb bildet der zweite Wärmetauscher 28 einen Kondensator und im Abtaubetrieb einen Verdampfer.

Am zweiten Wärmetauscher 28 ist ein Verbraucherkreislauf 40 angeschlossen, in dem im Betrieb ein Wärmeträgermedium, insbesondere Wasser zirkuliert. Dieses wird mit Hilfe einer Umwälzpumpe 42 umgewälzt. Im Verbraucherkreislauf 40 sind beispielsweise Heizungselemente integriert zur Raumheizung.

Der Betrieb des Kältemittelkreislauf 22 sowohl im Heizbetrieb als auch im Abtaubetrieb erfolgen in an sich bekannter Weise. Der Betrieb wird mit Hilfe einer Steuereinheit 44 gesteuert.

Die Steuereinheit 44 ist weiterhin dazu ausgelegt, im Betrieb, wenn ein Abtauvorgang vorgenommen wird, zu prüfen, ob die Gefahr eines Einfrierens des Wärmeträgermediums im zweiten Wärmetauscher besteht und / oder ob Teile des Wärmeträgermediums während eines vorhergehenden Abtaubetriebs eingefroren sind und sich insbesondere lokale Eisnester gebildet haben.

Die Steuereinheit 44 empfängt und wertet hierzu insbesondere die Messdaten des Temperatursensors 32 und / oder die Messdaten des zweiten Temperatursensors 33 und / oder die Messdaten des ersten Drucksensors 34 und / oder die des zweiten Drucksensors 36 aus.

Über den ersten Temperatursensor 32 wird eine erste Kältemitteltemperatur T1 im Bereich des zweiten Wärmetauschers 28, und zwar auslassseitig bezogen auf den Abtaubetrieb A und der Strömungsrichtung S2 erfasst.

Basierend auf dem von dem ersten Drucksensor 34 erfassten Druck einlassseitig des Verdichters 26 wird die momentane Verdampfungstemperatur T2 des Kältemittels im Kältemittelkreislauf 22 ermittelt.

Über den zweiten Temperatursensor 33 wird eine zweite Kältemitteltemperatur T3 im Bereich des zweiten Wärmetauschers und zwar auslassseitig bezogen auf den Heizbetrieb H und der Strömungsrichtung S1 erfasst.

Basierend auf dem von dem zweiten Drucksensor 36 erfassten Druck auslassseitig des Verdichters 26 wird die Kondensationstemperatur T4 des Kältemittels im Kältemittelkreislauf 22 ermittelt.

Die von der Steuereinheit 44 durchgeführte Überprüfung im Hinblick auf das Einfrieren wird nachfolgend anhand der FIG 2 bis FIG 4 näher in unterschiedlichen Varianten beschrieben. Jede dieser Figuren zeigt den zeitlichen Verlauf von verschiedenen Temperaturen.

### Überprüfen während des Abtaubetriebs, ob eine Gefahr des Einfrierens besteht:

FIG 2 zeigt den Verlauf der ersten Kältemitteltemperatur T1 sowie der Verdampfungstemperatur T2 während des Betriebes bei einer wechselseitigen Abfolge von Heizbetrieben H (auch als Heizphase bezeichnet) und Abtaubetrieben A (auch als Abtauphase bezeichnet).

Nach einem Wechsel von einem Heizbetrieb H in den Abtaubetrieb A, also nach einer Kreislaufumkehr, sinkt die erste Kältemitteltemperatur T1 kontinuierlich ab. Nach dem Ende des Abtaubetrieb A und einem Übergang in den Heizbetrieb H steigt sie vergleichsweise steil an, um dann bis zum nächsten Abtaubetrieb auf einem hohen Niveau zu verharren. Die erste Kältemitteltemperatur T1 liegt dabei im Heizbetrieb H oberhalb einer Erstarrungstemperatur Te des Wärmeträgermediums, die im Falle von Wasser bei 0 °C liegt.

Die erste Kältemitteltemperatur T1 fällt im Abtaubetrieb A beispielsweise von einer Temperatur oberhalb von 40 °C auf eine Temperatur von unterhalb von beispielsweise 10 °C oder auch von unterhalb von 5 °C ab. Die Zeitdauer des Abtaubetriebs liegt typischerweise im Bereich von Minuten, z.B. im Bereich zwischen 5 min bis 15 min. Der Abtaubetrieb wird regelmäßig wiederkehrend durchgeführt, beispielsweise periodisch nach einer vorgegebenen Betriebszeit oder auch in Abhängigkeit des Bedarfs, beispielsweise wenn ein Eisbelag auf der Wärmetauscherfläche vorliegt.

Sofern die erste Kältemitteltemperatur T1 unter die Erstarrungstemperatur Te fällt, startet ein Einfrierprozess und zumindest Teile des Wärmeträgermediums können Einfrieren und es können sich an den Wärmetauscherflächen Vereisungen, bei schrittweise in Form von sogenannten Eisnestern bilden. Diese können zu einer Beschädigung führen, so dass Kältemittel in den Verbraucherkreislauf übertreten und an die Umgebung austreten kann. Als Kältemittel wird beispielsweise Propan eingesetzt.

In FIG 2 ist auf der linken Bildhälfte ein Vereisungsprozess dargestellt, bei dem die erste Kältemitteltemperatur T1 im Abtaubetrieb auf deutlich unterhalb der Erstarrungstemperatur Te abfällt. Zumindest am Ende der Abtauphase fällt die erste Kältemitteltemperatur T1 dabei vorzugsweise linear ab. Dies ist durch eine abfallende Gerade F1 charakterisiert.

Bei dem auf der rechten Bildhälfte dargestellten Abtaubetrieb A erfolgt demgegenüber keine Vereisung. Wie zu erkennen ist, fällt die erste Kältemitteltemperatur T1 zwar wiederum stark ab, verharrt jedoch auf einem Niveau oberhalb der Erstarrungstemperatur, bevor sie dann wieder nach dem Umschalten in den Heizbetrieb H steil ansteigt. Das Niveau gibt dabei zugleich den niedrigsten Wert an der ersten Kältemitteltemperatur T1 an.

Im Ausführungsbeispiel ist in FIG 2 ein vorgegebener erster Grenzwert Tmin1 eingezeichnet, welcher um einen Temperaturabstand von beispielsweise 2-4 K oberhalb der Erstarrungstemperatur Te festgelegt ist.

Die Verdampfungstemperatur T2 verläuft sowohl im Heizbetrieb H als auch im Abtaubetrieb A typischerweise unterhalb dieser Erstarrungstemperatur Te. Sie liegt im Abtaubetrieb A typischerweise höher als im Heizbetrieb H. Der Verlauf der Verdampfungstemperatur T2 während des Abtaubetriebs A hängt charakteristisch davon ab, ob ein Einfrieren des Wärmeträgermediums erfolgt oder nicht.

Auf der linken Bildhälfte, also während des links dargestellten Abtaubetriebs A erfolgt wie bereits erwähnt ein Einfrieren. Ein solcher Einfrierprozess ist im Hinblick auf den Verlauf der Verdampfungstemperatur T2 dadurch charakterisiert, dass zumindest zum Ende der Abtauphase die Verdampfungstemperatur T2 fällt, und zwar insbesondere weitgehend linear. Die Verdampfungstemperatur T2 weist daher im Falle eines Einfrierprozesses eine abfallende Flanke auf, die im Ausführungsbeispiel der FIG 2, linke Bildhälfte durch die abfallende Gerade F1 repräsentiert ist.

Hervorzuheben ist daher, dass zumindest am Ende einer Abtauphase im Falle eines Einfrierprozesses beide Temperaturverläufe eine abfallende Flanke aufweisen, und zwar in einem gemeinsamen Temperaturfenster. Im Ausführungsbeispiel verlaufen diese beiden Temperaturen zumindest weitgehend parallel zueinander.

Im Unterschied hierzu steigt die Verdampfungstemperatur T2 zumindest am Ende der Abtauphase an, wenn kein Vereisen erfolgt, weist also insbesondere eine steigende Flanke auf, die auf der rechten Bildhälfte beispielhaft durch eine steigende Gerade F2 charakterisiert ist.

Sowohl anhand der ersten Kältemitteltemperatur T1 als auch anhand der Verdampfungstemperatur T2 lässt sich daher erkennen, ob ein Einfrieren zu befürchten ist oder ob ein solches Einfrieren erfolgt. Anhand des charakteristischen Verlaufs der Steigung der Verdampfungstemperatur T2 kann insbesondere erkannt und/oder verifiziert werden, ob ein Einfrieren erfolgt. Steigt die Verdampfungstemperatur T2 demgegenüber an, so kann davon ausgegangen werden, dass kein Einfrieren erfolgt.

Im Falle einer abfallenden Flanke ist demgegenüber mit einem Einfrieren zu rechnen.

Im Hinblick auf die Überprüfung der Verdampfungstemperatur T2 wird weiterhin ein weiterer Grenzwert Tmin2 vorgegeben und bildet einen vorgegebenen Grenzwert im Hinblick auf die Verdampfungstemperatur T2. Dieser der Verdampfungstemperatur T2 zugeordnete (weitere) vorgegebene Grenzwert Tmin2 liegt dabei um einen Temperaturabstand unterhalb der Erstarrungstemperatur Te. Dieser Temperaturabstand liegt beispielsweise im Bereich von 1 K bis 5 K und insbesondere bei etwa 3 K.

Im Ausführungsbeispiel ist ein weiterer unterer Grenzwert Tmin3 hinterlegt, welcher unterhalb des Weiteren vorgegebenen Grenzwerts Tmin2 liegt und von diesem wiederum um einen (weiteren) Temperaturabstand unterhalb des vorgegebenen Grenzwerts Tmin2 liegt, beispielsweise um 1 K bis 3 K unterhalb.

Die Überprüfung erfolgt insbesondere wie folgt:
1) Fällt die erste Kältemitteltemperatur T1 am Temperatursensor 32 unter den für die erste Kältemitteltemperatur T1 vorgegebenen Grenzwert Tmin1 besteht die Gefahr eines beginnenden Einfrierprozesses.

Erfolgt ein solcher, so stabilisiert sich die Kältemitteltemperatur gerade nicht oberhalb des vorgegebenen Grenzwerts Tmin1.

Wird dieser vorgegebene Grenzwert Tmin1 über eine vorgegebene Zeitdauer von z.B. 30 s bis 1min unterschritten, so ist die Gefahr eines Einfrierens hoch und es wird eine Sicherungsmaßnahme durchgeführt, die insbesondere in einem Abbruch des Abtauprozesses besteht.

Ergänzend wird vorzugsweise eine Störmeldung abgegeben.

2) Fällt die erste Kältemitteltemperatur T1 am Temperatursensor 32 unter die stoffspezifische Erstarrungstemperatur Te des Wärmeträgermediums, ist ein Einfrierprozess vorhanden.

In diesem Falle erfolgt sofort der Abbruch des Abtauprozess als Sicherheitsmaßnahme und vorzugsweise ergänzend eine Störmeldung.

Die Überwachung / Maßnahmen gemäß den vorgenannten Kriterien 1) und 2) sind vorzugsweise logisch über eine oder-Verknüpfung miteinander verknüpft. D.h. sobald eines der Kriterien erfüllt ist, erfolgt der Abbruch des Abtauprozesses und ein Umschalten in den Heizbetrieb H.

3) Stabilisiert sich demgegenüber der Temperaturverlauf während der Abtauphase oberhalb des vorgegebenen Grenzwerts Tmin1 liegt kein Einfrierprozess vor. In diesem Fall wird der Abtauprozess fortgeführt.

Alternativ und insbesondere als Ergänzung zu den o.g. Kriterien wird in bevorzugter Ausgestaltung der Verlauf der Verdampfungstemperatur T2 überwacht und wie folgt bewertet:
4) Zeigen insbesondere am Ende der Abtauphase sowohl die erste Kältemitteltemperatur T1 als auch die Verdampfungstemperatur T2 (zeitgleich) eine fallende Flanke, und zwar insbesondere innerhalb eines vergleichbaren (gemeinsamen) absoluten Temperaturbereiches (z.B. ± 2 K) liegt ein Einfrierprozess vor. Als Sicherungsmaßnahme wird vorzugsweise wiederum der Abtauprozess abgebrochen und es erfolgt vorzugsweise ergänzend eine Störmeldung.
5) Zeigen insbesondere am Ende der Abtauphase sowohl die erste Kältemitteltemperatur T1 als auch die Verdampfungstemperatur T2 (zeitgleich) keine fallenden Flanken und / oder stabilisiert sich die erste Kältemitteltemperatur T1 bei steigender Flanke der Verdampfungstemperatur T2 auf einen Wert oberhalb Tmin1, liegt kein Einfrierprozess vor. Es ist keine Sicherheitsmaßnahme erforderlich und der Abtauprozess wird weitergeführt.
6) Fällt die erste Kältemitteltemperatur T1 am Temperatursensor 32 unter den für die erste Kältemitteltemperatur T1 vorgegebenen Grenzwert Tmin1 wird in bevorzugter Ausbildung als Sicherungsmaßnahme eine Einfrier-Schutzmaßnahme durchgeführt.

In diesem Fall wird ein Abbruch des Abtauprozesses bevorzugt erst dann vorgenommen, wenn die durchgeführte Einfrier-Schutzmaßnahme keine Wirkung zeigt, wenn also beispielsweise innerhalb einer vorgegebenen Zeitdauer, beispielsweise innerhalb der zuvor unter Ziffer 1) angegebenen Zeitdauer von 30 s bis 1 min, die erste Kältemitteltemperatur T1 daher weiterhin unterhalb des vorgegebenen Grenzwerts Tmin1 liegt.

Als Einfrier-Schutzmaßnahme wird eine oder werden mehrere der zuvor bereits beschriebenen Maßnahmen durchgeführt, nämlich eine Sollwerterhöhung der Drehzahl der Umwälzpumpe 42, und/oder eine Reduzierung der Kälteleistung des Verdichters 26, und/oder eine Sollwerterhöhung des Ventilöffnungsgrad des Expansionsventil 30.

### Überprüfung nach einem Umschalten, ob ein (partielles) Einfrieren erfolgt ist:

Alternativ, jedoch vorzugsweise ergänzend zu diesen Maßnahmen/Kriterien während des Abtaubetriebs A wird eine Überwachung auch im unmittelbaren Anschluss an eine Abtauphase fortgeführt, wenn also ein Umschalten in den Heizbetrieb erfolgt.

Sofern sich während des Abtaubetriebs A Vereisungen gebildet haben, so werden diese nachfolgend im Heizbetrieb wieder aufgeschmolzen, wobei es hierzu erforderlich ist, dass zu Beginn des Heizbetriebs H eine gewisse ausreichende Schmelzwärme für den Phasenwechsel zugeführt wird.

Dies äußert sich in einem charakteristischen Verlauf, speziell der zweiten Kältemitteltemperatur T3 und der Kondensationstemperatur T4.

In FIG 3 sowie FIG 4 sind charakteristische Verläufe für die zweite Kältemitteltemperatur T3 für die Kondensationstemperatur T4 sowie ergänzend für eine Vorlauftemperatur T5, gemessen mit einem entsprechendem Temperatursensor 46 für die Vorlauftemperatur T5 und Temperatursensor 48 für die Rücklauftemperatur T6.

Anhand der FIG 3, speziell im Vergleich zu FIG 4, ist gut zu erkennen, dass im Falle einer Vereisung im Abtaubetrieb A nach dem Umschalten in den Heizbetrieb H die Temperaturverläufe für die zweite Kältemitteltemperatur T3 und Kondensationstemperatur T4 jeweils zumindest einen flach verlaufenden Abschnitt oder sogar zumindest ein Zwischenplateau ausbilden, in dessen Bereich die Temperatur nicht ansteigt oder deutlich geringer ansteigt als zuvor oder danach.

Eine derartige Unterbrechung im ansonst kontinuierlichen Anstieg der Temperatur nach dem Umschalten in den Heizbetrieb H ist bei einer fehlenden Vereisung gerade nicht zu erkennen. Vielmehr steigt die Temperatur vergleichsweise linear steil an. Als Kriterium für einen Schmelzprozess SP zum Auftauen von zumindest einzelnen Eisnestern wird daher vorzugsweise das Kriterium herangezogen, dass eine Steigung der Kältemitteltemperatur T3 oder der Kondensationstemperatur T4 unterhalb eines vorgegebenen Steigungswerts verläuft, und zwar innerhalb eines vorgegebenen Zeitfensters unmittelbar nach dem Umschalten in den Heizbetrieb H. Dieses Zeitfenster beträgt beispielsweise 2 Minuten.

Ergänzend ist anhand der FIG 3 sowie der FIG 4 noch zu erkennen, dass am Ende des Abtaubetriebs A die Vorlauftemperatur T5 (austrittsseitige Heizwasseraustrittstemperatur) unterhalb der Rücklauftemperatur T6 ist und nach dem Umschalten in den Heizbetrieb H wieder ansteigt auf einen höheren Wert im Vergleich zu der Rücklauftemperatur T6. Während die Vorlauftemperatur nach dem Umschalten - ähnlich wie die zweite Kältemitteltemperatur oder die Kondensationstemperatur - kontinuierlich ansteigt, sofern kein Schmelzprozess SP erfolgt (FIG 4), zeigt der Verlauf einen charakteristisch anderen Verlauf bei Vorliegen eines Schmelzprozesses SP. Speziell fehlt es an dem stetigen Ansteigen.

Dieser charakteristische Verlauf speziell der Vorlauftemperatur T5 wird ergänzend oder alternativ für die Bestimmung herangezogen, ob ein Schmelzprozess SP vorliegt.

Liegt also beispielsweise in einem Zeitfenster nach dem Umschalten die Steigung unter einem vorgegebenen Wert, so deutet dies auf einen Schmelzprozess SP hin. Entsprechend wird beispielsweise auch die Steigung ausgewertet. Im Ausführungsbeispiel der FIG 3 ist sogar eine kurzfristige Abnahme der Vorlauftemperatur T5 zu erkennen.

Im Falle eines Schmelzprozesses SP dauert es auch länger bis eine vorgegebene Grenztemperatur, in diesem Fall insbesondere die Rücklauftemperatur T6 überschritten wird. Es wird daher vorzugsweise ergänzend oder alternativ überprüft, ob die vorgegebene Grenztemperatur innerhalb eines vorgegebenen Zeitfensters von beispielsweise 5 bis 30 s nach dem Umschalten und beispielsweise innerhalb von 10 s überschritten wird.

Die Rücklauftemperatur T6 ist in den betrachteten Zeitspannen während des Abtaubetriebs A und auch beim Umschalten zwischen Abtaubetrieb A in den Heizbetrieb H aufgrund der Systemträgheit im Wesentlichen konstant.

Die Kriterien bzw. Maßnahmen für die Überprüfung, ob ein Schmelzprozess vorliegt, sind insbesondere wie folgt.

Während des Schmelzprozesses orientiert sich die zweite Kältemitteltemperatur T3 an der Schmelztemperatur des verwendeten Wärmeträgermediums, bei Wasser also 0°C.
1) Wenn die zweite Kältemitteltemperatur T3 nicht insbesondere stetig steigt, sondern nach Ende der Abtauphase auf einem Niveau insbesondere oberhalb der Schmelztemperatur verweilt, liegt ein Schmelzprozess SP vor, d.h. es fand während der Abtauung ein Einfrierprozess des Wärmeträgermediums statt.
2) Vergleichbares gilt für die Kondensationstemperatur T4 und / oder die Vorlauftemperatur T5. Steigen die Werte nicht kontinuierlich an, kann auf eine Schmelzphase SP geschlossen werden.
3) Überschreitet die zweite Kältemitteltemperatur T3 und / oder die Kondensationstemperatur T4 und / oder die Vorlauftemperatur T5 nicht innerhalb einer Wartezeit von z.B. im Sekundenbereich (5 s bis 30 s, insbesondere 10 s) eine vorgegebene Grenztemperatur so liegt ein Schmelzprozess vor und es wird eine Störmeldung ausgegeben.

Im Falle der zweiten Kältemitteltemperatur T3 und / oder der Kondensationstemperatur T4 liegt die Grenztemperatur um einen Temperaturabstand oberhalb der Schmelztemperatur (= Erstarrungstemperatur Te). Dieser Temperaturabstand liegt beispielsweise im Bereich von einigen Kelvin, z.B. im Bereich von 5 K bis 15 K und beispielsweise bei 10 K Dieser Temperaturabstand ist vorzugsweise konfigurierbar.

Ergänzend oder alternativ sind zumindest einige und vorzugsweise alle der vorgegebenen Grenzwerte Tmin1, Tmin2, Tmin3 vorzugsweise konfigurierbar.

Im Falle der Auswertung der Vorlauftemperatur T5 wird die Grenztemperatur bevorzugt durch die Rücklauftemperatur T6 definiert.

Die Überprüfung im Anschluss an die Abtauphase, ob eine Vereisung vorzugsweise ergänzend zu der Überprüfung während der Abtauphase A herangezogen wird. Hierdurch wird beispielsweise nochmals verifiziert, dass kein Verreisen erfolgte.

Für den Fall, dass eine während der Abtauphase erfolgte Vereisung und ein Schmelzprozess SP festgestellt wird, so wird eine Sicherheitsmaßnahme veranlasst. Zumindest wird eine Störmeldung ausgegeben. In diesem Fall wird dann beispielsweise im Rahmen eines Services überprüft, ob der zweite Wärmetauscher beschädigt wurde. Bevorzugt wird ein Weiterbetrieb der Kältemittelanlage gesperrt und ein Weiterbetrieb ist nur nach bewusster Aufhebung der Sperrung möglich. Die Sperrung kann insbesondere nur durch Fachpersonal nach einer entsprechenden Überprüfung des zweiten Wärmetauschers erfolgen.

Insgesamt ist mit dem hier beschriebenen System ein sicherer Betrieb der Kältemittelanlage erreicht und ein Austritt von Kältemittel vermieden. Speziell wird eine Beschädigung des zweiten Wärmetauschers vermieden.

### Bezugszeichenliste

- 20: Kältemittelanlage
- 22: Kältemittelkreislauf
- 24: erster Wärmetauscher
- 26: Verdichter
- 28: zweiter Wärmetauscher
- 30: Expansionsventil
- 32: erster Temperatursensor für Kältemitteltemperatur T1
- 33: zweiter Temperatursensor für Kältemitteltemperatur T3
- 34: erster Drucksensor für Verdampfungstemperatur T2
- 36: zweiter Drucksensor für Kondensationstemperatur T4
- 38: Vierwege-Ventil
- 40: Verbraucherkreislauf
- 42: Umwälzpumpe
- 44: Steuereinheit
- 46: Temperatursensor für Vorlauftemperatur T5
- 48: Temperatursensor für Rücklauftemperatur T6

- S1: Strömungsrichtung Heizbetrieb
- S2: Strömungsrichtung Abtaubetrieb
- T1: erste Kältemitteltemperatur
- T2: Verdampfungstemperatur
- T3: zweite Kältemitteltemperatur
- T4: Kondensationstemperatur
- T5: Vorlauftemperatur
- T6: Rücklauftemperatur
- Te: Erstarrungstemperatur
- H: Heizbetrieb
- A: Abtaubetrieb
- SP: Schmelzprozess
- F1: abfallende Gerade
- F2: steigende Gerade
- Tmin1: vorgegebener Grenzwert (für die erste Kältemitteltemperatur T1)
- Tmin2: vorgegebener Grenzwert (für die Verdampfungstemperatur T2)
- Tmin3: vorgegebener Grenzwert

## Patentansprüche

1. Kältemittelanlage (20) mit
- einem reversibel betreibbaren und mit Kältemittel gefüllten Kältemittelkreislauf (22), welcher von einem Heizbetrieb (H) in einen Abtaubetrieb (A) umschaltbar ist und welcher einen ersten Wärmetauscher (24), einen Verdichter (26), einen zweiten Wärmetauscher (28) sowie ein Expansionsventil (30) aufweist,
- zumindest einem Sensor zur Erfassung zumindest einer momentanen Zustandsgröße des Kältemittels, wobei bevorzugt zumindest einer der nachfolgenden Sensoren angeordnet ist, nämlich ein erster Sensor (32) zur Messung eines Messwerts als Maß für eine Kältemitteltemperatur, nämlich eine erste Kältemitteltemperatur (T1) insbesondere im Bereich des zweiten Wärmetauschers (28), ein zweiter Sensor (34) zur Messung eines Messwerts als Maß für die Ermittlung einer Kältemitteltemperatur, nämlich einer Verdampfungstemperatur (T2) des Kältemittels, zumindest ein dritter Sensor (33, 36) zur Ermittlung eines Messwerts, welcher indikativ für einen Schmelzprozess (SP) im Wärmeträgermedium ist,
- im endmontierten Zustand vorzugsweise mit einem angeschlossenen Verbraucherkreislauf (40), welcher mit einem Wärmeträgermedium gefüllt ist und eine Umwälzpumpe (42) zum Umwälzen des Wärmeträgermediums aufweist, wobei der Verbraucherkreislauf (40) im endmontierten Zustand am zweiten Wärmetauscher (28) angeschlossen ist,
- einer Steuereinheit (44) zur Steuerung des Betriebs der Kältemittelanlage (20), wobei die Steuereinheit (44) zur Überwachung des Abtaubetriebs (A) im Hinblick zumindest auf die Gefahr eines Einfrierens des Wärmeträgermediums anhand der zumindest eine Zustandsgröße des Kältemittels eingerichtet ist.

2. Kältemittelanlage (20) nach dem vorhergehenden Anspruch, wobei die Steuereinheit (44) zur Durchführung der folgenden Maßnahme eingerichtet ist:
a. Überwachung während des Abtaubetriebs (A) auf ein Einfrieren des Wärmeträgermediums anhand der zumindest einen Zustandsgröße des Kältemittels, insbesondere anhand einer Kältemitteltemperatur (T1, T2), und Einleiten einer Einfrier-Schutzmaßnahme, wenn die zumindest eine Zustandsgröße einen ihr zugeordneten vorgegebenen Grenzwert (Tmin1, Tmin2, Tmin3) erreicht, insbesondere wenn die mit Hilfe des ersten Sensors (32) erfasste Kältemitteltemperatur (T1) den zugeordneten, vorgegebenen Grenzwert (Tmin1) erreicht.

3. Kältemittelanlage (20) nach einem der vorhergehenden Ansprüche, wobei die Steuereinheit (44) zur Durchführung der folgenden Maßnahme eingerichtet ist:
b. Überwachung unmittelbar im Anschluss an den Abtaubetrieb (A) während des Heizbetriebs (H) im Hinblick auf ein Aufschmelzen von Teilen des Wärmeträgermediums anhand der zumindest einen Zustandsgröße (T3, T4) des Kältemittels und Einleiten einer Schutzmaßnahme, wenn auf einen Schmelzprozess (SP) erkannt wird.

4. Kältemittelanlage (20) nach einem der vorhergehenden Ansprüche, wobei der erste Sensor als ein erster Temperatursensor (32) ausgebildet ist, welcher im Abtaubetrieb (A) bevorzugt austrittsseitig im Bereich des zweiten Wärmetauschers (28) angeordnet ist und / oder wobei der zweite Sensor (34) einlassseitig im Bereich des Verdichters (26) angeordnet ist und es sich insbesondere um einen Drucksensor handelt.

5. Kältemittelanlage (20) nach einem der vorhergehenden Ansprüche, wobei die Steuereinheit (44) dazu eingerichtet ist, die Einfrier-Schutzmaßnahme einzuleiten, wenn die mit Hilfe des zweiten Sensors (34) ermittelte Verdampfungstemperatur (T2) unter einen ihr zugeordneten, vorgegebenen Grenzwert (Tmin2) fällt.

6. Kältemittelanlage (20) nach dem vorhergehenden Anspruch, wobei die Steuereinheit (44) dazu ausgelegt ist, einen Verlauf der Verdampfungstemperatur (T2) auszuwerten, nachdem diese unter den ihr zugeordneten, vorgegebenen Grenzwert (Tmin2) gefallen ist.

7. Kältemittelanlage (20) nach einem der Ansprüche 2 bis 6, wobei bei Erreichen des zugeordneten, vorgegebenen Grenzwertes (Tmin1, Tmin2) die Steuereinheit (44) dazu ausgelegt ist, während des Abtaubetriebs (A) eine Schutzmaßnahme zur Verringerung der Kälteleistung einzuleiten, die im zweiten Wärmetauscher (28) auf einen Volumenstrom des Wärmeträgermediums übertragen wird, nämlich eine oder mehrere der folgenden Maßnahmen einzuleiten:
- eine Erhöhung eines Sollwertes für die Drehzahl der Umwälzpumpe (42),
- eine Reduzierung einer Kälteleistung des Verdichters (26),
- eine Erhöhung eines Sollwerts für den Öffnungsgrad des Expansionsventils (30).

8. Kältemittelanlage (20) nach einem der Ansprüche 2 bis 7, wobei die Steuereinheit (44) dazu eingerichtet ist, den Abtaubetrieb (A) zu beenden wenn nach einem vorgegebenen Zeitfenster nach Erreichen des zugeordneten, vorgegebenen Grenzwertes (Tmin1, Tmin2, Tmin3) - und insbesondere nach Einleitung der Schutzmaßnahme zur Verringerung der Kälteleistung nach einem der beiden vorhergehenden Ansprüche - die Zustandsgröße, insbesondere die Kältemitteltemperatur (T1, T2) weiterhin unterhalb des zugeordneten, vorgegebenen Grenzwertes (Tmin1, Tmin2, Tmin3) liegt.

9. Kältemittelanlage (20) nach einem der Ansprüche 2 bis 8, wobei die Steuereinheit (44) dazu eingerichtet ist, den Abtaubetrieb (A) zu beenden, wenn die Kältemitteltemperatur (T1) unterhalb eines weiteren Grenzwertes fällt, welcher unterhalb des zugeordneten vorgegebenen Grenzwertes liegt und welcher insbesondere durch eine Erstarrungstemperatur (Te) des Wärmeträgermediums gebildet ist.

10. Kältemittelanlage (20) nach einem der vorhergehenden Ansprüche, wobei die mit Hilfe des zweiten Sensors (34) ermittelte Verdampfungstemperatur (T2) des Kältemittels ausgewertet wird und überprüft wird, ob in einem vorgegebenen Temperaturfenster sowohl die Verdampfungstemperatur (T2) als auch die mit Hilfe des ersten Sensors (32) ermittelte Kältemitteltemperatur (T1) eine abfallende Flanke zeigen, wobei das Temperaturfenster beispielsweise 2 K bis 10 K breit ist und / oder insbesondere im Bereich der Erstarrungstemperatur (Te) des Wärmeträgermediums liegt.

11. Kältemittelanlage (20) nach einem der vorhergehenden Ansprüche und nach Anspruch 3, wobei die Steuereinheit (44) dazu eingerichtet ist, für die Überwachung auf ein Aufschmelzen von Teilen des Wärmeträgermediums
- eine Steigung des Messwertes für die zumindest eine Zustandsgröße auszuwerten und insbesondere auf ein Aufschmelzen zu erkennen, wenn die Steigung unterhalb eines vorgegebenen Steigungswertes liegt und / oder
- überprüft, ob eine zugeordnete vorgegebene Grenztemperatur nach dem Umschalten in den Heizbetrieb (H) nicht innerhalb eines vorgegebenen Zeitfensters überschritten wird.

12. Kältemittelanlage (20) nach einem der Ansprüche 2 bis 14, wobei mit Hilfe des zumindest einen dritten Sensors (33, 36)
- eine Kondensationstemperatur (T4) des Kältemittels ermittelt wird und der dritte Sensor (36) insbesondere als Drucksensor ausgebildet ist und / oder
- eine zweite Kältemitteltemperatur (T3) im Bereich des zweiten Wärmetauschers (28), insbesondere die austrittsseitige Kältemitteltemperatur im Heizbetrieb (H) ermittelt wird, wobei der dritte Sensor (33) insbesondere als Temperatursensor ausgebildet ist und wobei
die Steuereinheit (44) zur Auswertung der Kondensationstemperatur (T4) bzw. der zweiten Kältemitteltemperatur (T3) im Hinblick auf das Aufschmelzen von Teilen des Wärmeträgermediums ausgebildet ist.

13. Kältemittelanlage (20) nach einem der vorhergehenden Ansprüche, wobei der dritte Sensor (36) zur Ermittlung der Kondensationstemperatur (T4) auslassseitig im Bereich des Verdichters (26) angeordnet ist.

14. Kältemittelanlage (20) nach einem der vorhergehenden Ansprüche, wobei zumindest ein vierter Sensor (46) zur Ermittlung einer Vorlauftemperatur (T5) im Verbraucherkreislauf (40) angeordnet ist und die Steuereinheit (44) zur Auswertung des Verlaufs der Vorlauftemperatur (T5) nach dem Umschalten in den Heizbetrieb (H) im Hinblick auf das Vorliegen eines Schmelzprozesses (SP) ausgebildet ist.

15. Verfahren zum Betrieb einer Kältemittelanlage (20) insbesondere nach einem der vorhergehenden Ansprüche, wobei die Kältemittelanlage (20) aufweist
- einem reversibel betreibbaren und mit Kältemittel gefüllten Kältemittelkreislauf (22), welcher wiederkehrend von einem Heizbetrieb (H) in einen Abtaubetrieb (A) umgeschaltet wird ist und welcher einen ersten Wärmetauscher (24), einen Verdichter (26), einen zweiten Wärmetauscher (28) sowie ein Expansionsventil (30) aufweist,
- zumindest einen Sensor, mit dessen Hilfe zumindest eine momentane Zustandsgröße des Kältemittels erfasst wird,
- einen Verbraucherkreislauf (40), welcher mit einem Wärmeträgermedium gefüllt ist und in dem das Wärmeträgermedium umgewälzt wird, wobei der Verbraucherkreislauf (40) am zweiten Wärmetauscher (28) angeschlossen ist, wobei
eine Überwachung des Abtaubetriebs (A) im Hinblick zumindest auf die Gefahr eines Einfrierens des Wärmeträgermediums anhand der zumindest einen Zustandsgröße des Kältemittels erfolgt.
